# FASCICULE DE BREVET EUROPEEN

(11) **EP 0 123 350 B1**
(45) Date de publication et mention de la délivrance du brevet: **02.09.1987**
(21) Numéro de dépôt: 84200521.7
(22) Date de dépôt: 12.04.1984
(51) Int. Cl.: H01Q 21/06, H01Q 21/24, H01Q 1/38

(54) **Antenne plane hyperfréquences à réseau de lignes microruban complètement suspendues**
Flache Mikrowellenantenne mit einer völlig hängenden Mikrostreifengruppe
Plane microwave antenna with a totally suspended microstrip array

(30) Priorité: 22.04.1983 FR 8306650
(43) Date de publication de la demande: 31.10.1984
(73) Titulaire: LABORATOIRES D'ELECTRONIQUE ET DE PHYSIQUE APPLIQUEE L.E.P., 94450 Limeil-Brévannes (FR); Philips Electronics N.V., 5621 BA Eindhoven (NL)
(72) Inventeur: Rammos, Emmanuel, F-75007 Paris (FR)
(74) Mandataire: Landousy, Christian

## Description

La présente invention concerne une antenne plane hyperfréquences composée d'éléments rayonnants de signaux hyperfréquences, cette antenne étant constituée d'au moins deux plaques conductrices dans lesquelles sont ménagés des évidements les uns en regard des autres, et étant telle que, entre chaque couple de plaques successives, est enserrée une feuille diélectrique portant un réseau de conducteurs formant avec ces plaques des lignes du type dit triplaque, les extrémités de ces conducteurs étant disposées en regard des évidements pour former avec ces derniers les éléments rayonnants.

Une antenne plane hyperfréquences comprenant un ensemble de tels éléments a été décrite dans l'article de E. RAMMOS publié dans "Electro- nic Letters, 18th March 1982, Vol. 18, N° 6", intitulé "New wideband High-gain Stripline Planar Array for 12 GHz Satellite TV". Cette publication décrit une antenne plane comprenant des éléments rayonnants de signaux hyperfréquences, constituée de deux plaques conductrices dans lesquelles sont ménagés des évidements les uns en regard des autres et d'un réseau de conducteurs microrubans, formant des lignes de transmission du type dit triplaque, c'est-à-dire constituées par la succession de la première des deux plaques conductrices formant plan de masse, d'une première couche épaisse en un matériau diélectrique, du réseau de conducteurs microrubans, d'une seconde couche épaisse en matériau diélectrique et de la seconde des deux plaques formant un second plan de masse, ces diverses couches et plaques étant appliquées l'une sur l'autre. Les extrémités des conducteurs microrubans sont disposées en regard des évidements pour former avec ces derniers les éléments rayonnants. Ces éléments rayonnants peuvent être de section circulaire ou rectangulaire. L'antenne rayonne une onde polarisée rectilignement. L'adaptation d'impédence peut être obtenue en ajustant la longueur de pénétration de l'extrémité du conducteur microruban dans l'ouverture des plaques, ou en ajustant la distance entre les conducteurs microrubans et le plan de court-circuit fermant l'ouverture opposée à l'ouverture rayonnante.

Il est d'autre part connu du brevet des Etats-Unis 3 718 935, une antenne plane dont les réseaux de conducteurs sont du type dit bifilaire, c'est-à-dire constitués par deux conducteurs microrubans disposés en vis₋à-vis de part et d'autre d'une plaque diélectrique épaisse rigide. Les réseaux de conducteurs bifilaires sont terminés par des paires de dipôles constituant les éléments rayonnants. Le résau de lignes de transmission de cette antenne est formé, en plus des conducteurs bifilaires, de plans de masse dont la distance par rapport à la plaque diélectrique est réglée par des piliers qui traversent les différentes plaques d'antenne, lesquelles sonttoutes rigides du fait de leur épaisseur quels que soient les matériaux qui les constituent. Les piliers sont enfin fixés aux plaques externes.

Ainsi, dans les antennes connues des documents cités les substrats diélectriques utilisés sont tous épais. Or, les pertes augmentant avec l'épaisseur du substrat diélectrique qui supporte les conducteurs, il est souhaitable de ne pas utiliser une épaisseur importante afin de ne pas dépasser pour lesdites pertes une limite permise.

L'invention vise à fournir un dispositif permettant la mise en place des conducteurs des lignes en s'affranchissant des inconvénients décrits ci-dessus.

Selon la présente invention, dans une antenne telle que décrite dans le préambule, chaque feuille diélectrique est mince et n'est maintenue entre les plaques qui l'enserrent que par des plots de positionnement solidaires des faces en regard de ces plaques, disposés en vis-à-vis de part et d'autre de cette feuille diélectrique, ces plots ainsi couplés étant en outre disposés par rapport à cette feuille dans des espaces dépourvus de conducteurs, et les couples de plots étant éloignés les uns des autres en sorte qu'au moins deux éléments rayonnants sont positionnés entre deux couples de plots successifs.

Ainsi selon l'invention les couples de plots sont en suffisamment grand nombre, bien qu'étant éloignés les uns des autres, pour assurer la rigidité de l'ensemble.

Dans un tel dispositif, les tolérances de fabrication des plaques sont peu sévères, la mise en place des circuits imprimés est peu critique et le rendement de l'antenne se trouve amélioré puisque les pertes dans les lignes sont minimisées du fait que chaque réseau hyperfréquence de l'antenne fonctionne en réseau de "lignes microrubans complètement suspendues", c'est-à-dire comme un réseau de "lignes microrubans suspendues" placées dans des cavités dont la largeur serait infinie, ou encore peuvent être assimilées à des lignes triplaques ayant l'air comme diélectrique.

Selon une première réalisation de l'invention, les plots de positionnement sont usinés indépendamment des plaques et ajustés ensuite sur cel les-ci.

Selon une première variante, les plots de positionnement sont partie intégrante des plaques qui enserrent les feuilles de circuits imprimés et sont fabriqués dans une même opération d'usinage.

Selon une seconde variante, les couples de plots de positionnement sont, de préférence, régulièrement espacés du fait de la structure périodique des réseaux de conducteurs centraux.

Selon une troisième variante, le diélectrique portant les circuits imprimés formant les réseaux de conducteurs microrubans à une épaisseur comprise entre 50 et 100 pm, qui suffit à en assurer la rigidité, tout en limitant les pertes dans les lignes de transmission qui sont aussi proportionnelles à l'épaisseur du diélectrique.

Les particularités de l'invention et les modes de réalisation apparaissent de façon plus précise dans la description suivante en regard des dessins annexés.

Les figures 1a et 1b représentent en coupe une antenne comportant deux réseaux de lignes hyperfréquences, réalisée selon l'invention. La figure 1a représente une coupe selon un axe XX' et la figure 1b selon un axe YY' perpendiculaire à XX'.

Les figures 2a et 2b représentent, vues de dessus, des portions des deux réseaux de conducteurs microrubans des lignes hyperfréquences de cette antenne et montrent les axes XX' et YY' selon lesquels sont faites les coupes 1 a et 1 b respectivement.

La figure 3a représente (en trait plein) la courbe des variations de l'impédance Zₒ, en ohms, d'une ligne de transmission à conducteur central constituée par une ligne microruban suspendue, en fonction de la largeur a en millimètres (mm) de la cannelure qui contient le conducteur central.

Sur la même figure 3a, est représentée conjointement (en pointillé), la variation, en décibels par mètre (dB/m), du facteur d'atténuation totale aₜ d'une ligne, également en fonction de la largeur a de la cannelure en millimètres (mm).

La figure 3b représente en coupe transversale d'une ligne de transmission à conducteur central constituée par une ligne microruban suspendue.

La figure 4a représente la variation du facteur d'atténuation totale αₜ en décibels par mètre (dB/ m) en fonction de l'épaisseur e en µm du substrat diélectrique portant le circuit imprimé de conducteurs microrubans.

La figure 4b représente une coupe transversale d'une ligne de transmission constituée par une ligne microruban complètement suspendue selon l'invention.

Les figures sont représentées schématiquement à échelle, mais pour la clarté du dessin, les dimensions dans la direction de l'épaisseur, dans la section transversale, sont fortement exagérées.

Telle qu'elle est représentée, à titre d'exemple de réalisation, figures 1a et 1b, l'antenne comporte les éléments suivants: de part et d'autre d'une couche médiane 10, dans laquelle est prévue une série d'évidements 11, sont placées successivement une feuille de diélectrique (20 et 30) portant un réseau de conducteurs imprimés de lignes microruban (22 pour la feuille 20 et 32 pur la feuille 30) et une autre couche (40 et 50) percée d'une autre série d'évidements (41 pour la couche 40 et 51 pour la couche 50) placés dans le prolongement des évidements 11.

Les couches 10, 30 et 40 sont faites d'un matériau métallique ou bien d'un diélectrique métallisé. Chaque réseau de lignes de transmission est disposé de telle sorte que l'extrémité (21 pour un conducteur de la feuille 20 et 31 pour un conducteur de la feuille 30) de chaque conducteur imprimé soit en regad d'un évidement 11 de manière à réaliser avec cet évidement un couplage permettant la réception ou l'émission des signaux hyperfréquences.

Le maintien des feuilles de diélectrique 20 et 30, entre les couches 10 et 40 d'une part, et entre les couches 10 et 50 d'autre part, est réalisé par le moyen d'une série de plots de positionnement 15 et 16 associés à la couche 10, de part et d'autre de celle-ci et placés en regard de plots 45 et 55, associés respectivement aux couches 40 et 50.

Comme il ressort des figures 2a et 2b, qui représentent respectivement une portion de la feuille diélectrique 20 et de la feuille diélectrique 30, la configuration répétitive des circuits d'antenne permet de trouver, entre les conducteurs imprimés 22 et 32 des espaces vides en suffisamment grand nombre pour que les couples de plots assurent la rigidité de l'ensemble, bien qu'étant éloignés les uns des autres.

Sur les figures 2a et 2b sont représentées, outre les circuits 22 et 32 en trait plein, la projection des ouvertures 11 en pointillé, et la projection des couples de plots de positionnement en hachuré. Enfin, les figures 2a et 2b montrent les axes XX' et YY' selon lesquels sont faites les coupes représentées respectivement par les figures 1a et 1b, les évidements 11 a, 11 b et 11 c des figures 1 a et 1 b correspondent aux évidements de même référence sur les figures 2a et 2b.

Dans une version améliorée de la précédente, des clips 60 sont prévus pour l'alignement des plots couplés 15 et 45 d'une part, et 16 et 55 d'autre part, ainsi que des circuits portés par les feuilles 20 et 30 respectivement. Ces clips évitent, en outre, un déplacement ultérieur des différents éléments les uns par rapport aux autres.

Les figures 3 et 4 permettent de mieux saisir l'amélioration apportée par l'invention.

Les courbes de la figure 3a ont été tracées pour une ligne microruban suspendue illustrée par la figure 3b et dans les conditions suivantes:
la fréquence utilisée F = 12,1 GHz
largeur du conducteur en cuivre W = 1,4 mm
épaisseur du diélectrique e = 25 µm
constante diélectrique relative s = 3,2
facteur de pertes tg 5 = 0,02
profondeur de la ligne b = 1,8 mm.

Dans ces conditions, la figure 3a montre que le facteur d'atténuation totale a, dans les lignes décroit en fonction de la largeur a des cannelures qui contiennent les conducteurs centraux pour atteindre une valeur faible qui reste à peu près stationnaire lorsque la valeur de a dépasse 6 mm.

La figure 3a montre également qu'une telle variation de la largeur a n'entraîne qu'une augmentation d'environ 10 ohms de la valeur de l'impédance Zₒ de la ligne, ce qui ne présente pas d'inconvénient.

Or, les figures 1a et 1b montrent que, dans le dispositif selon l'invention, la largeur a des cannelures qui contiennent les conducteurs centraux, équivaut à la distance entre deux couples de plots de positionnement et peut être considérée comme très grande devant la largeur de la cannelure telle que représentée figure 3b. En effet, au moins deux élémente de l'ensemble formé par les évidements 11 et les lignes 22 ou 32 du réseau de conducteurs se trouvent alors positionnés entre deux couples de plots successifs. Dans ces conditions, le substrat diélectrique étant mince, le diélectrique principal est l'air, et la ligne hyperfréquence peut être assimilée à une "ligne triplaque ayant l'air comme diélectrique", ou encore à une "ligne microruban complètement suspendue". Le facteur de pertes dues à la largeur des cannelures et au substrat diélectrique est minimal.

En effet les pertes augmentant avec l'épaisseur du substrat diélectrique qui supporte les conducteurs centraux, comme le montre la figure 4a, il est souhaitable de ne pas utiliser une épaisseur importante afin de ne pas dépasser pour lesdites pertes une limite permise.

On notera que la courbe représentée sur la figure 4a a été tracée pour une ligne microruban complètement suspendue illustrée par la figure 4b, et dans les conditions suivantes:
fréquence utilisée F = 12,1 GHz
largeur du conducteur en cuivre W = 1,4 mm
constante diélectrique s = 3,2
facteur de perte tg 5 = 0,02
profondeur de la ligne b = 2 mm

Dans le dispositif selon l'invention, une épaisseur du substrat comprise entre 50 et 100 jam, suffisant à assurer sa rigidité, on peut considérer alors les pertes dues à l'épaisseur de ce diélectrique comme minimales.

Enfin, les calculs aussi bien que les mesures ont montré que dans une antenne dont le réseau est représenté figures 2a et 2b, la proximité entre les diverses branches de conducteurs entre elles, ou la proximité de certaines branches avec les évidements ne détériore pas les résultats espérés et ne diminue pas l'amélioration attendue. En effet ladite proximité correspond en fait à une distance grande devant la largeur W des conducteurs centraux.

De sorte que les pertes totales des lignes hyperfréquences, à savoir: les pertes dans le diélectrique et les pertes dans les conducteurs, étant rendues aussi faibles que possible, le rendement d'une antenne réalisée selon l'invention se trouve amélioré.

Les plots de positionnement peuvent être réalisés indépendamment des plaques 10, 40 et 50, et ajustés ensuite sur celles-ci. Plus favorablement, il peuvent aussi faire partie intégrante des plaques et être réalisés en une seule opération d'usinage, avec des tolérances peu sévères. Ceci étant ajouté au fait que leur positionnement peut présenter une forme périodique, puisque la configuration des circuits de conducteurs entre lesquels ils sont placés est répétitive (figure 2), fait en sorte que la fabrication industrielle des pièces constituant une antenne selon l'invention est grandement simplifiée.

D'autre part, le montage des différents éléments, les uns par rapport aux autres, est également rendu rapide et aisé, grâce aux clips d'alignement et du fait que les tolérances de positionnement sont peu sévères.

Enfin, les pertes dans les lignes étant rendues très faibles, il est alors possible d'utiliser comme substrat, un diélectrique de qualité courante, donc de prix peu élevé, sans pour autant détériorer trop considérablement le rendement de l'antenne.

En conséquence, la simplicité d'usinage et de montage des pièces, ainsi que la qualité bon marché des matières premières font que le coût d'une antenne selon l'invention est fortement diminué.

Bien entendu, la présente invention n'est pas limitée à une antenne à deux réseaux de lignes hyperfréquences. Si l'on veut disposer d'une antenne plane destinée à recevoir ou à émettre des signaux hyperfréquences d'un seul type de polarisation, ladite antenne peut être obtenue à partir de celle qui a été décrite précédemment, en omettant simplement la couche médiane 10, l'une des deux feuille de diélectrique 20 ou 30 portant l'un des réseaux de conducteurs centraux de ligne d'alimentation, et en plaçant les plots de positionnement en conséquence.

Il est manifeste enfin que l'application de l'invention à la réception des signaux de télévision à 12 gigahertz retransmis par satellites n'est pas limitative. D'une part, l'invention est applicable à toutes sortes de réseaux de transmission hyperfréquences purement terrestres, et d'autre part, le choix d'un exemple d'application à la fréquence de 12 gigahertz n'est pas exclusif de toute autre fréquence de fonctionnement, dans la gamme des hyperfréquences, liée à telle autre application envisagée.

## Revendications

1. Antenne plane hyperfréquences composée d'éléments rayonnants de signaux hyperfréquences, cette antenne étant constituée d'au moins deux plaques conductrices (10, 40, 50) dans lesquelles sont ménagés des évidements (11, 41, 51) les-uns en regard des autres, et étant telle que, entre chaque couple de plaques successives (40/10; 10/50), est enserrée une feuille diélectrique (20, 30) portant un réseau de conducteurs microrubans (22, 32) formant avec ces plaques des lignes du type triplaque, les extrémités de ces conducteurs étant disposées en regard des évidements pour former avec ces derniers les éléments rayonnants, caractérisée en ce que chaque feuille diélectrique (20, 30) est mince, et n'est maintenue entre les plaques qui l'enserrent, que par des plots de positionnement (45, 55) solidaires des faces en regard de ces plaques, disposés en vis-à-vis de part et d'autre de la feuille diélectrique (20, 30), ces plots ainsi couplés étant en outre disposés par rapport à cette feuille, dans des espaces dépourvus de conducteurs et les couples de plots étant éloignés les uns des autres en sorte qu'au moins deux éléments rayonnants sont positionnés entre deux couples de plots successifs.

2. Antenne selon la revendication 1, caractérisée en ce que les plots de positionnement (45, 55) sont partie intégrante des plaques (40, 10; 10, 50) qui enserrent les feuilles de diélectrique (20, 30) portant les réseaux de conducteurs centraux et sont fabriqués dans une même opération d'usinage.

3. Antenne selon l'une des revendications 1 et 2, caractérisée en ce que les plots de positionnement (45, 55) sont régulièrement espacés du fait de la structure périodique des réseaux de conducteurs centraux.

4. Antenne selon l'une des revendications 1 à 3, caractérisé en ce que, aux plots de positionné- ment sont adjoints des clips (60) de fixation prévus pour empêcher le déplacement des divers éléments de l'antenne les uns par rapport aux autres.

5. Antenne selon l'une des revendications 1 à 4, caractérisée en ce que l'épaisseur des feuilles de diélectrique (20, 30) portant les réseaux de conducteurs centraux imprimés (22, 32) des lignes hyperfréquences est comprise entre 50 et 100 um, ladite épaisseur assurant la rigidité des feuilles tout en limitant les pertes dans les lignes.

## Patentansprüche

1. Flache Mikrowellenantenne, die aus Strahlungselementen besteht, die Mikrowellensignale ausstrahlen, wobei diese Antenne aus mindestens zwei leitenden Platten (10,40,50) besteht, in denen einander gegenüberliegende Hohlräume (11, 41, 51) derart vorgesehen sind, dass zwischen jedem Paar aufeinanderfolgender Platten (40, 10; 10, 50) ein dielektrischer Film (20, 30) mit einem Mikrowellenleiternetzwerk (22, 32) vorgesehen ist, das mit den Platten Leitungen vom Dreischichttyp bildet, wobei die Enden dieser Leiter den Hohlräumen zugewandt sind um mit diesen letzteren die Strahlungselemente zu bilden, dadurch gekennzeichnet, dass jeder dielektrischer Film (20, 30) dünn ist und nur durch Distanzhalterungen (45, 55) zwischen den diesen Film umgebenden Platten gehaltert wird, wobei diese Halterungen mit den Oberflächen der Platten einen Teil bilden und auf beiden Seiten des dielektrischen Films (20, 30) und einander gegenüber liegend vorgesehen sind, wobei diese Distanzhalterungen ausserdem gegenüber dem Film in Gebieten vorgesehen sind, in denen es keine Leiter gibt und wobei die Halterungenpaare derart voneinander entfernt liegen, dass wenigstens zwei Strahlungselemente zwischen zwei aufeinanderfolgenden Paaren von Distanzhalterungen liegen.

2. Antenne nach Anspruch 1, dadurch gekennzeichnet, dass die Distanzhalterungen (45, 55) einen Teil mit den Platten (40, 10; 10, 50) bildende Elemente sind, welch die dielektrische Filme (20, 30) einschliessen, welche die zentralen Leiternetzwerke enthalten und in ein und demselben Herstellungsvorgang hergestellt worden sind.

3. Antenne nach einem der Ansprüche 1 und 2, dadurch gekennzeichnet, dass die Distanzhalterungen (45, 55) in regelmässigen Abständen voneinander liegen und zwar wegen der jeweils zurückkehrenden Struktur der zentralen Leiternetzwerke.

4. Antenne nach einem der Ansprüche 1 bis 3, dadurch gekennzeichnet, dass mit den Distanzhalterungen Befestigungsklips (60) verbunden sind um zu vermeiden, dass die betreffenden Antennenelemente gegenüber einander verschoben werden.

5. Antenne nach einem der Ansprüche 1 bis 4, dadurch gekennzeichnet, dass die Dicke der dielektrischen Filme (20, 30) mit den zentralen gedruckten Leiternetzwerken (22, 32) der Mikrowellenleiter zwischen 50 und 100 um liegt, wobei diese Dicke gewährleistet, dass die Starrheit der Filme die Verluste in den Leitern beschränkt.

## Claims

1. A planar high-frequency antenna formed by radiating elements for high-frequency signals, the antenna being constituted by at least two conducting plates (10, 40, 50) provided with oppositely-arranged cavities (11, 41, 51) and being such that inserted between each couple of successive plates there is a thin dielectric sheet (20, 30) comprising an array of microstrip conductors of coaxial lines forming suspended-substrate microstrip lines with these plates, the ends of these central conductors facing the cavities for forming the radiating elements with them, characterized in that each dielectric sheet (20, 30) is only kept in place between the plates enclosing it by means of positioning spacers (95, 55) which are an integral part of the faces of these plates and are arranged opposite to each on both sides of the relevant sheet (20, 30), these spacers coupled thus being moreover arranged relative to the sheet in areas where there are no conductors and the pairs of spacers being remote from each other in such manner that at least two radiating elements are located between at least two successive pairs of spacers.

2. An antenna as claimed in Claim 1, characterized'in that the positioning spacers (45, 55) are integral parts of the plates (40, 10; 10, 50) enclosing the dielectric sheets (20, 30) on which the networks of central conductors are provided and are produced in one and the same manufacturing operation.

3. An antenna as claimed in one of the Claims 1 and 2, characterized in that the positioning spacers (45, 55) are regularly spaced because of the recurrent structure of the networks of central conductors.

4. An antenna as claimed in any of the Claims 1 to 3, characterized in that joined to the positioning spacers there are fastening clips (60) provided to prevent the different elements of the antenna from being shifted relative to each other.

5. An antenna as claimed in any of the Claims 1 to 4, characterized in that the thickness of the dielectric sheets (20, 30) on which the networks of central printed conductors (22, 32) of the high-frequency lines are provided is comprised between 50 and 100 pm, the said thickness ensuring the rigidity of the sheets whilst limiting the losses in the lines.
